# EUROPÄISCHE PATENTSCHRIFT

(11) **EP 0 878 785 B1**
(45) Veröffentlichungstag und Bekanntmachung des Hinweises auf die Patenterteilung: **17.12.2003**
(21) Anmeldenummer: 98106917.2
(22) Anmeldetag: 16.04.1998
(51) Int. Cl.: G08B 13/24

(54) **Universelles Sicherungselement und Verfahren zu seiner Herstellung**
Universal security element and production method thereof
Elément universel de sécurité et sa méthode de fabrication

(30) Priorität: 12.05.1997 DE 19719434
(43) Veröffentlichungstag der Anmeldung: 18.11.1998
(73) Patentinhaber: Meto International GmbH, 69434 Hirschhorn/Neckar (DE)
(72) Erfinder: Altwasser, Richard, 76684 Forst (DE)
(74) Vertreter: Menges, Rolf, Dipl.-Ing.

(56) Entgegenhaltungen:
- EP-A- 0 380 426
- WO-A-94/10663
- WO-A-94/28523
- DE-A- 3 344 782
- GB-A- 2 246 492
- US-A- 5 446 447
- US-A- 5 510 769
- US-A- 5 604 485

## Beschreibung

Die Erfindung betrifft ein universelles Sicherungselement nach dem Obergegriff des Patentanspruchs 1 sowie ein Verfahren zur Herstellung des universellen Sicherungselements nach dem Oberbegriff des Patentanspruchs 2.

Resonanzschwingkreise mit Resonanzfrequenzen (RF) im Mega-Hertz-Bereich werden in zunehmenden Maße zur elektronischen Artikelsicherung eingesetzt. Haupteinsatzgebiet ist der Einzelhandel. Üblicherweise werden sie in Form von Anhängern oder Etiketten bereitgestellt und maschinell oder manuell mit den zu sichernden Artikeln verbunden. In zunehmendem Maße kommt jedoch die sog. Quellenintegration zur Anwendung, d.h., das Sicherungselement wird bereits während des Herstellungs- oder Verpackungsprozesses in den Artikel bzw. in seine Verpackung integriert.

Aus der EP-0 665 705 A2 ist bereits ein RF Sicherungselement bekannt geworden, das aus zwei leitfähigen, spiralförmigen Windungen (Spiralen) besteht. Die beiden Spiralen sind durch eine dielektrische Schicht voneinander getrennt und so angeordnet, daß sie zumindest teilweise überlappen.

Derartige Resonanzfrequenz-Sicherungselemente sind in hohem Maße flexibel. Da sie darüber hinaus sehr dünn und eben sind, können sie problemlos in Druckern mit einem gewünschten Aufdruck versehen werden. Dieser Aufdruck dient entweder der Kundeninformation, oder es handelt sich um eine maschinell lesbare Information, vorzugsweise einen Barcode. Barcodes bilden eine kostengünstige Lösung, wenn es darum geht, maschinenlesbare Informationen bereitzustellen. Nachteilig ist jedoch, daß ein Barcode stets in unmittelbare Nähe des auf optischen Prinzipien basierenden Barcode-Lesers gebracht werden muß, um identifiziert werden zu können. Weiterhin kann der Barcode-Leser die Information nur entschlüsseln, wenn der Barcode frei zugänglich, also nicht verdeckt ist. Die Verwendung eines quellenintegrierten Sicherungselements mit Barcode wird daher -wenn überhauptnur in Ausnahmefällen Sinn machen.

In der WO-A-9428523, die den Stand der Technik zeigt, von dem der Anspruch 1 im Oberbegriff ausgeht, ist ein Verfahren zur Herstellung eines Sicherungselements beschrieben, bei dem Informationen mittels Einstellung der Resonanzfrequenz von Resonanzschaltungen kodiert werden. Die Einstellung der Resonanzschaltungen geschieht durch ein selektives Entfernen der Metallisierung, die die Resonanzschaltung bildet. Das Entfernen von Metafrisierung erfolgt durch das Ausstanzen von Löchern mit vorgegebenem Durchmesser aus kapazitiven Elementen der zu kodierenden Resonanzschaltung, wodurch die Kapazität und damit auch die Resonanzfrequenz der Resonanzschaltung geändert wird.

Der Erfindung liegt die Aufgabe zugrunde, ein kostengünstiges universelles Sicherungselement und ein Verfahren zu seiner Herstellung vorzuschlagen.

Die Aufgabe wird durch ein universelles Sicherungselement mit den im Patentanspruch 1 angegebenen Merkmalen bzw, durch ein Verfahren zu dessen Herstellung mit den im Patentanspruch 2 augegebenen Schritten gelöst.

Bei Verwendung des erfindungsgemäßen universellen Sicherungselements wird neben dem Sicherungseffekt ein Auslesen der in den Resonanzschwingkreisen gespeicherten Information über relativ große Entfernungen möglich. Da die Informationsspeicher als flexible Resonanzschwingkreise ausgebildet sind, lassen sich erfindungsgemäße universelle Sicherungselemente auch weiterhin problemlos in Etiketten oder Warenanhänger integrieren und in bewohnter Weise mit aufgedruckter Information versehen. Darüber hinaus stellen die erfindungsgemäßen universellen Sicherungselemente eine kostengünstige Lösung dar.

Vorteilhafte Weiterbildungen des Verfahrens nach der Erfindung bilden die Gegenstände der Ansprüche 3 bis 9.

Gemäß einer vorteilhaften Weiterbildung des erfindungsgemäßen Verfahrens ist vorgesehen, daß die Resonanzfrequenz des zumindest einen weiteren elektromagnetischen Resonanzschwingkreises außerhalb der Resonanzfrequenz des Resonanzschwingkreises für die elektronische Artikelsicherung gelegt wird. Die Resonanzfrequenz des Resonanzschwingkreises für die elektronische Artikelsicherung ist standardisiert und liegt für eine Vielzahl von Überwachungssystemen bei 8.2 MHz.

Gemäß einer vorteilhaften Weiterbildung des erfindungsgemäßen Verfahrens wird vorgeschlagen, daß der weitere Resonanzschwingkreis oder die weiteren Resonanzschwingkreise, die zur Identifizierung der Artikel dienen, im Innenbereich des Resonanzschwingkreises zur elektronischen Artikelsicherung ausgebildet werden, wobei der Innenbereich durch innere Leiterbahnen des Resonanzschwingkreises für die elektronische Artikelsicherung begrenzt ist. Diese Anordnung ist sehr platzsparend und macht es möglich, die bislang üblichen Abmessungen der Sicherungelemente für die elektronische Artikelsicherung beizubehalten.

Zwecks Erhöhung der Speicherkapazität des erfindungsgemäßen universellen Sicherungselements wird vorgeschlagen, daß ein Element, das im wesentlichen dieselben Abmessungen hat wie das universelle Sicherungselement, mit informationstragenden Resonanzschwingkreisen bestückt wird. Dieses zusätzliche Element wird mit dem universellen Element verbunden, z.B. wird es an seiner Rückseite festgeklebt.

Gemäß einer vorteilhaften Weiterbildung des erfindungsgemäßen Verfahrens ist vorgesehen, daß im wesentlichen identische Resonanzschwingkreise zur Identifizierung von Artikeln verwendet werden, wobei die Resonanzschwingkreise nachfolgend mit der spezifischen Information kodiert werden.

Mögliche Ausgestaltungen der alternativen Schritte des Verfahrens nach der Erfindung zur nachträglichen Kodierung der Resonanzschwingkreise basieren auf einer Änderung der charakteristischen Eigenschaften der Resonanzschwingkreise. Diese charakteristischen Eigenschaften sind: die Resonanzfrequenz RF bzw. die Kapazität C und die Induktivität L, die die Resonanzfrequenz unmittelbar bestimmen, die Resonanzamplitude A(RF) und/oder die Güte Q des Resonanzschwingkreises. Eine oder mehrere dieser Größen der Resonanzschwingkreise zur Identifizierung von Artikeln werden durch physikalische Einwirkung in definierter Art und Weise geändert.

Eine Möglichkeit zur Kodierung der Resonanzschwingkreise sieht vor, daß ausgewählte Resonanzschwingkreise kurzgeschlossen werden. Der Kurzschluß erfolgt zwischen gegenüberliegenden Leiterbahnen durch die dielektrische Träger-schicht hindurch. Die Verfahren, die zur Erzeugung des Kurzschlusses verwendet werden können, sind identisch mit den Verfahren, die bereits im Zusammenhang mit der Deaktivierung von Resonanzschwingkreisen zur Sicherung von Artikeln bekannt geworden sind. Eine gängige Methode besteht darin, den Resonanzschwingkreis an einer ausgewählten Stelle mit einem nadelförmigen, eventuell beheizten Stift zu durchstechen. Ebenso ist es möglich, gegenüberliegende Leiterbahnen durch Druck- und/oder Hitzebeaufschlagung miteinander in Kontakt zu bringen. Ein Kurzschluß läßt sich auch dadurch erreichen, daß durch Anlegen eines entsprechend starken elektrischen Feldes eine Bogenentladung zwischen zwei gegenüberliegenden leitenden Bereichen des Resonanzschwingkreises erzielt wird. Das elektrische Feld zur Erzeugung des Kurzschlusses wird entweder über Kontaktelektroden bereitgestellt, oder es wird berührungslos erzeugt, indem der ausgewählte Resönanzschwingkreis mit einem ausreichend stärken Energie-Impuls im Bereich seiner Resonanzfrequenz beaufschlagt wird. Als Folge der Bodenentladung diffundiert leitfähiges Metall der Leiterbahnen in die dielektrische Trägerschicht, so daß eine permanent leitend Verbindung zwischen den Leiterbahnen geschaffen wird. Eine derartige Deaktivierungsmethode ist übrigens in der EP 0 181 327 A2 beschrieben.

Gemäß einer vorteilhaften Weiterbildung des erfindungsgemäßen Verfahrens wird vorgeschlagen, daß die Resonanzschwingkreise zur Identifizierung der Artikel kodiert werden, indem die Länge der Leiterbahnen der Resonanzschwingkreise verringert oder vergrößert wird. Eine einfache Methode zur Verringerung der Länge der Leiterbahnen sieht vor, daß von dem zu kodierenden Resonanzschwingkreis ein Teil (offener Schwingkreis) mit einer Schneidevorrichtung abgetrennt wird.

Gemäß einer alternativen Lösung wird an einer Stelle der Leiterbahn des zu kodierenden Resonanzschwingkreises eine Schmelzverbindung eingebracht. Diese schmilzt infolge der Temperaturerhöhung, sobald der Strom, der sie durchfließt, einen vorgegebenen Wert überschreitet. Wiederum kann der Strom in den Resonanzschwingkreis durch Elektrodenkontakt oder berührungslos in der zuvor beschriebenen Weise erfolgen.

Eine alternative Methode zur Kodierung der Resonanzschwingkreise sieht vor, daß die Resonanzschwingkreise zur Identifizierung der Artikel kodiert werden, indem selektiv offene Schwingkreise (zumindest eine Windung) an die Resonanzschwingkreise angefügt werden. Hierdurch wird die Resonanzfrequenz der Schwingkreise geändert. Hinsichtlich der Verbindung der zusätzlichen Windung mit dem ausgewählten, zu kodierenden Resonanzschwingkreis bieten sich mehrere Möglichkeiten an: die Windung kann in Reihe oder parallel angefügt werden. Darüber hinaus ist es auch möglich, die Windung in Reihe anzufügen, wobei die zusätzliche Windung jedoch in die entgegengesetzte Richtung gewickelt ist wie die Windungen des Resonanzschwingkreises. Mittels dieser drei möglichen Ausführungsformen, zumindest eine zusätzliche Windung an einen Resonanzschwingkreis anzufügen, lassen sich daher eine Vielzahl unterschiedlicher Resonanzfrequenzen schaffen.

Eine weitere Möglichkeit zur Änderung der physikalischen Eigenschaften besteht in einer Änderung der Kapazität der Resonanzschwingkreise. Eine Kapazitätserhöhung wird dadurch erreicht, daß der Flächenbereich, in dem sich die durch die dielektrische Trägerschicht getrennten Leiterbahnen des Resonanzschwingkreises überlappen, erhöht wird.

Gemäß einer vorteilhaften Weiterbildung des erfindungsgemäßen Verfahrens wird die Resonanzfrequenz dadurch geändert, daß zwei voneinander getrennte, zumindest teilweise überlappende Spulen zu einer kurzgeschlossen werden. Die Stelle, an der der Kurzschluß erfolgt, bestimmt nachfolgend die resultierende Resonanzfrequenz des kodierten Resonanzschwingkreises.

Gemäß einer vorteilhaften Weiterbildung des erfindungsgemäßen Verfahrens wird zum Zwecke der Kodierung die Amplitude des Resonanzschwingkreises in definierter Weise geändert. Vorteilhafterweise geschieht dies z.B. dadurch, daß der zu kodierende Resonanzschwingkreis mit einer Leiterbahn des Resonanzschwingkreises für die Artikelsicherung verbunden wird. Letzterer übernimmt dann die Funktion einer Antenne für den zu kodierenden Resonanzschwingkreis. Für den Fall, daß zumindest zwei Resonanzschwingkreise zur Identifizierung von Artikeln vorhanden sind, können auch diese miteinander verbunden werden; der eine Resonanzschwingkreis dient dann als Antenne für den anderen.
Eine dritte Möglichkeit sieht vor, daß der zu kodierende Resonanzschwingkreis mit einer Windung verbunden wird, die nur als Antenne agiert und deren Länge ebenfalls so gewählt werden kann, daß die Amplitude der Resonanzfrequenz in gewünschter Weise geändert wird.

Eine gezielte Änderung der physikalischen Eigenschaft 'Güte Q des Resonanzschwingkreises' kann beispielsweise mittels folgender Methode erreicht werden: Kurzschlüsse werden zwischen zwei gegenüberliegenden Leiterbahnen erzeugt. Da diese Kurzschlüsse typischerweise einen höheren Widerstand als die leitfähigen Leiterbahnen aufweisen, wird die Güte des zu kodierenden Resonanzschwingkreises herabgesetzt. Ausschlaggebend für die Änderung der Güte ist also die Änderung des Widerstandes des Schwingkreises. Diese Änderung läßt sich auch folgendermaßen erreichen: Da der Widerstand umgekehrt proportional zur Breite der Leiterbahn ist, genügt es, deren Breite durch geeignete Maßnahmen zu ändern.

Die Erfindung wird anhand der nachfolgenden Figuren näher erläutert. Es zeigt:
Fig. 1: eine Draufsicht auf eine Ausführungsform des erfindungsgemäBen universellen Sicherungselements,
Fig. 2: eine Draufsicht auf eine Anordnung von Resonanzschwingkreisen zur Identifizierung von Artikeln,
Fig. 3: das. Frequenzspektrum eines Resonanzschwingkreises,
Fig. 4a: eine schematische Darstellung einer ersten Alternative zum Kurzschließen eines Resonanzschwingkreises,
Fig. 4b: eine schematische Darstellung einer zweiten Alternative zum Kurzschließen eines Resonanzschwingkreises,
Fig. 4c: eine schematische Darstellung einer dritten Alternative zum Kurzschließen eines Resonanzschwingkreises,
Fig. 4d: eine schematische Darstellung einer ersten Alternative zum Verändern der Resonanzfrequenz eines Resonanzschwingkreises,
Fig. 4e: eine schematische Darstellung einer zweiten Alternative zum Verändern der Resonanzfrequenz eines Resonanzschwingkreises,
Fig. 5a: eine schematische Darstellung.einer speziellen Ausgestaltung des erfindungsgemäßen universellen Sicherungselements, bei dem eine Leiterbahn seriell angefügt ist,
Fig. 5b: eine schematische Darstellung einer speziellen Ausgestaltung des erfindungsgemäßen universellen Sicherungselements, bei dem eine Leiterbahn parallel angefügt ist,
Fig. 5c: eine schematische Darstellung einer speziellen Ausgestaltung des erfindungsgemäßen universellen Sicherungselements, bei dem eine in entgegengesetzte Richtung gewickelte Windung an den Resonanzschwingkreis angefügt ist,
Fig. 6: eine schematische Darstellung einer speziellen Ausgestaltung des erfindungsgemäßen universellen Sicherungselements mit modifizierter Kapazität,
Fig. 7: eine schematische Darstellung einer zweiten speziellen Ausgestaltung des erfindungsgemäßen universellen Sicherungselements mit modifizierter Amplitude und
Fig. 8: eine schematische Darstellung einer speziellen Ausgestaltung des erfindungsgemäßen universellen Sicherungselements mit modifizierter Güte Q.

Fig. 1 zeigt eine Draufsicht auf eine Ausführungsform des erfindungsgemäßen universellen Sicherungselements 1. Es besteht aus einem Resonanzschwingkreis 2, der im Abfragefeld einer elektronischen Artikelsicherung zur Aussendung eines charakteristischen Signals angeregt wird und nachfolgend einen Alarm auslöst. Der Resonanzschwingkreis 2 ist im äußeren Bereich einer dielektrischen Trägerschicht 14 angeordnet und umschließt zwei weitere Resonanzschwingkreise 3, die der Identifizierung entsprechend gesicherter Artikel dienen.

In Fig. 2 ist eine Draufsicht auf eine Anordnung von Resonanzschwingkreisen 3 zur Identifizierung von Artikeln zu sehen. Diese Anordnung ist als Zusatz zu einem erfindungsgemäßen universellen Element 1 gedacht und dient dazu, die Speicherkapazität um ein Vielfaches zu erhöhen.

Fig. 3 zeigt das typische Frequenzspektrum eines Resonanzschwingkreises 2; 3. Es zeichnet sich dadurch aus, daß die Amplitude A (F) und damit die Intensität des Signals ein ausgeprägtes Maximum (Peak) im Bereich um die Resonanzfrequenz (RF) besitzt. Die Güte eines Resonanzschwingkreises 2; 3 ist definiert als Quotient von Resonanzfrequenz RF und 3 dB Bandbreite.

Wie bereits an vorhergehender Stelle erläutert, werden zwecks Kodierung der Resonanzschwingkreise zur Identifizierung von Waren die physikalischen Eigenschaften der Resonanzschwingkreise in definierter Weise geändert. Die nachfolgenden Figuren zeigen in schematisierter Weise verschiedene Möglichkeiten zur Änderung der einzelnen Parameter von Resonanzschwingkreisen. In den Fig. 4a bis Fig. 4e sind verschiedene Möglichkeiten dargestellt, wie ein Resonanzschwingkreis 3 permanent kurzgeschlossen (Fig. 4a bis Fig. 4c) bzw. wie der Stromkreis unterbrochen werden kann. Der Kurzschluß - dargestellt in den Fig. 4a bis Fig. 4c - erfolgt durch die dielektrische Tragerschicht 14 hindurch. Wie in Fig. 4a zu sehen, wird der Resonanzschwingkreis 3 in zumindest einem Bereich gegenüberliegender Leiterbahnen 4, 5 mittels eines nadelförmigen Stiftes 6 durchstochen. Eine Alternative sieht vor (Fig. 4b), daß die obere Leiterbahn 4 mittels eines speziell geformten Preßwerkzeuges 7 gegen die untere Leiterbahn 5 gedrückt wird. Um ein vollständiges Entfernen der dielektrischen Trägerschicht 14 zu erreichen, wird das Preßwerkzeug 7 zusätzlich beheizt.

Abgesehen von diesen mechanischen Methoden kann ein Kurzschluß auch - wie in Fig. 4c angedeutet - mittels einer elektrischen Bogenentladung durch die dielektrische Trägerschicht 14 hindurch erfolgen. Erforderlich ist hierzu ein entsprechend starker Energie-Impuls im Bereich der Resonanzfrequenz des Resonanzschwingkreises. Dieser Energie-Impuls kann entweder mittels Kontaktelektroden bereitgestellt werden, oder er wird von einer Sendeeinrichtung in Form elektromagnetischer Strahlung abgestrahlt. Infolge der Bogenentladung diffundieren Partikel des leitfähigen Materials -normalerweise wird hierzu Aluminium verwendet- in die dielektrische Trägershicht 14 und Karbonieren diese.

Eine weitere Möglichkeit zur Deaktivierung und damit zur Änderung des Informationsinhaltes eines Resonanzschwingkreises besteht darin, die Leiterbahnen 4; 5 zu unterbrechen. Dies geschieht gemäß einer Ausführungsform mechanisch - siehe Fig. 4d - mittels einer Schneidevorrichtung 10. Gemäß einer alternativen Lösung wird in die Leiterbahn 4; 5 eine Schmelzverbindung (Schmelzsicherung) 11 eingebaut, die bei ausreichend hohem Stromdurchfluß infolge der Erwärmung schmilzt und verdampft - siehe Fig. 4e.

Fig. 5a zeigt eine schematische Darstellung einer speziellen Ausgestaltung des erfindungsgemäßen Sicherungselements 1, bei dem eine Leiterbahn 15 seriell angefügt ist. In Fig. 5b ist die Leiterbahn 15 parallel angefügt, während Fig. 5c den Fall beschreibt, daß eine Leiterbahn 15, die hier in entgegengesetzter Richtung zur Leiterbahn 4; 5 gewickelt ist, seriell angefügt ist. Durch diese Ausgestaltungen, bei denen die leiterbahn 15 jeweils als offener Schwingkreis an den Resonanzschwingkreis 3 angefügt wird, läßt sich jeweils die Resonanzfrequenz der Resonanzschwingkreises 3 in definierter Weise ändern.

Eine Änderung der Resonanzfrequenz eines Resonanzschwingkreises 3 läßt sich auch dadurch erreichen, daß die Kapazität K des Schwingkreises erhöht oder erniedrigt wird. In Fig. 6 ist der Fall dargestellt, daß die Kapazität K durch Hinzufügen eines Leiterbahnabschnittes 16 erhöht wird, wobei der Leiterbahnabschnitt 16 so plaziert ist, daß er einem Bereich der unteren Leiterbahn 4 bzw. der oberen Leiterbahn 5 des Resonanzschwingkreises 3 gegenüberliegt. Leiterbahnabschnitt 16 und Leiterbahn 4; 5 sind über eine Verbindungsstelle 12 miteinander verbunden.

Fig. 7 zeigt eine schematische Darstellung eines Resonanzschwingkreises 3, bei dem die Resonanzfrequenz dadurch geändert wird, daß zwei überlappende Leiterbahnen 4; 5 durch Kurzschluß an einer der Verbindungsstellen 12 in eine zusätzliche Spule 17 verwandelt werden. Die resultierende Resonanzfrequenz ist abhängig von der Plazierung der Verbindungsstelle 12.

In Fig. 8 ist schematisch eine Lösung dargestellt, über die die Amplitude A(RF) der Resonanzfrequenz gezielt beeinflußt werden kann. Zusätzlich zu den Leiterbahnen 4; 5 des Resonanzschwingkreises 3 ist eine zusätzliche Windung 17 vorgesehen, die, sobald sie an der Verbindungsstelle 12 mit den Leiterbahnen 4; 5 verbunden ist, als Antenne für den Resonanzschwingkreis 3 wirkt. Je nach Design der zusätzlichen Windung 17 wird das Amplitudensignal in definierter Weise geändert.

In den Figuren und der zugehörenden Figurenbeschreibung wird stets Bezug genommen auf Resonanzschwingkreise 3 mit zwei Leiterbahnen 4, 5, die zu beiden Seiten einer dielektrischen Trägerschicht -zumindest teilweise überlappend- angeordnet sind.

### Bezugszeichenliste

- 1: Sicherungselement
- 2: Resonanzschwingkreis (EAS)
- 3: Resonanzschwingkreis (ID)
- 4: obere Leiterbahn
- 5: untere Leiterbahn
- 6: nadelförmiger Stift
- 7: Preßwerkzeug
- 8: elektrisch leitende Verbindung
- 10: Schneidwerkzeug
- 11: Schmelzverbindung
- 12: Verbindungsstelle
- 14: dielektrische Trägerschicht
- 15: Leiterbahn als offener Schwingkreis
- 16: Leiterbahnabschnitt
- 17: zusätzliche Windung bzw. zusätzliche Spule

- RF: Resonanzfrequenz
- Q: Güte
- A(RF): Signalamplitude der Resonanzfrequenz
- C: Kapazität
- L: Induktivität

## Patentansprüche

1. Universelles Sicherungselement zur Sicherung von Artikeln gegen Diebstahl, das mindestens einen elektromagnetischen Resonanzschwingkreis (2) aufweist, der auf einer dielektrischen Trägerschicht (14) angeordnet ist und im Abfragefeld einer Artikelüberwachungsvorrichtung zur Aussendung eines charakteristischen Signals angeregt wird, welches nachfolgend einen Alarm auslöst, wobei auf die dielektrische Trägerschicht (14) mindestens ein weiterer elektromagnetischer Resonanzschwingkreis (3) aufgebracht ist, der spezifische, kodierte Information über den Artikel beinhaltet,
**dadurch gekennzeichnet,**
**dass** der weitere Resonanzschwingkreis (3) mit zwei gewundenen Leiterbahnen (4; 5) in zumindest teilweise überlappender Anordnung zu beiden Seiten der dielektrischen Trägerschicht (14) ausgebildet ist.

2. Verfahren zur Herstellung eines universellen Sicherungselements nach Anspruch 1, **dadurch gekennzeichnet, dass** die Information durch einen der folgenden Schritte kodiert wird:
a) indem der weitere Resonanzschwingkreis (3) in zumindest einem Bereich der gegenüberliegenden Leiterbahnen (4; 5) mittels eines nadelförmigen Stifts (6) zum Kurzschließen des weiteren Resonanzschwingkreises (3) durchstochen wird; oder
b) indem der Siromfluss durch eine der beiden Leiterbahnen (4; 5) des weiteren Resonanzschwingkreises (3) unterbrochen wird; oder
c) indem die Länge der Leiterbahnen (4; 5) des weiteren Resonanzschwingkreises (3) vergrößert wird; oder
d) indem ein offener Schwingkreis (15) an den weiteren Resonanzschwingkreis (3) angefügt wird; oder
e) indem ein zusätzlicher Leiterbahnabschnitt (16) mit einer der gewundenen Leiterbahnen (4; 5) verbunden wird und derart angeordnet wird, dass er einem Leiterbahnabschnitt der anderen gewundenen Leiterbahn gegenüberliegt; oder
f) indem der weitere Resonanzschwingkreis (3) mit einer zusätzlichen Spule (17) verbunden wird, die als Antenne für den weiteren Resonanzschwingkreis (3) dient.

3. Verfahren nach Anspruch 2, **dadurch gekennzeichnet, dass** in dem Schritt a) der weitere Resonanzschwingkreis (3) in einem Bereich, in dem sich die beiden Leiterbahnen (4; 5) gegenüberliegen, mittels eines Presswerkzeugs (7) derart kurzgeschlossen wird, dass die Leiterbahn (4) oben an der dielektrischen Trägerschicht (14) gegen die Leiterbahn (5) unten an der dielektrischen Trägerschicht (14) gedrückt wird.

4. Verfahren nach Anspruch 2, **dadurch gekennzeichnet, dass** in dem Schritt a) der weitere Resonanzschwingkreis (3) in einem Bereich, in dem sich die beiden Leiterbahnen (4; 5) gegenüberliegen, durch eine elektrische Bogenentladung durch die dielektrische Trägerschicht (14) hindurch kurzgeschlossen wird.

5. Verfahren nach Anspruch 4, **dadurch gekennzeichnet, dass** die Bogenentladung durch einen starken Energie-Impuls im Bereich einer Resonanzfrequenz des weiteren Resonanzschwingkreises (3) erzeugt wird.

6. Verfahren nach Anspruch 2, **dadurch gekennzeichnet, dass** in dem Schritt b) die Leiterbahn (9) mittels einer Schneidvorrichtung (10) unterbrochen wird.

7. Verfahren nach Anspruch 2, **dadurch gekennzeichnet, dass** in dem Schritt b) in die Leiterbahn (4; 5) eine Schmelzsicherung eingebaut wird, die bei ausreichend hohem Strom durch die Leiterbahn schmilzt und verdampft, um die Leiterbahn zu unterbrechen.

8. Verfahren nach einem der Ansprüche 2 bis 7, **dadurch gekennzeichnet, dass** eine Resonanzfrequenz (RF) des weiteren Resonanzschwingkreises (3) außerhalb einer Resonanzfrequenz (RF) des Resonanzschwingkreises (2) für die elektronische Artikelsicherung gelegt wird.

9. Verfahren nach einem der Ansprüche 2 bis 8, **dadurch gekennzeichnet, dass** der weitere Resonanzschwingkreis (3) oder die weiteren Resonanzschwingkreise (3), die zur Identifizierung der Artikel dienen, im Innenbereich des Resonanzschwingkreises (2) zur elektronischen Artikelsicherung ausgebildet werden, wobei der Innenbereich durch innere Leiterbahnen des Resonanzschwingkreises (2) zur elektronischen Artikelsicherung begrenzt wird.

## Claims

1. A universal security element for securing articles against theft, comprising at least one electromagnetic resonant oscillating circuit (2) that is disposed on a dielectric substrate (14) and is excited into emitting a characteristic signal in the interrogation field of an article surveillance device, said signal subsequently activating an alarm, with at least one further electromagnetic resonant oscillating circuit (3) being applied to said dielectric substrate (14) and containing specific, encoded information about the article,
**characterized in that** said further resonant oscillating circuit (3) has two wound conductor tracks (4; 5) arranged on either side of the dielectric substrate (14) in an at least partially overlapping configuration.

2. A method of producing a universal security element according to claim 1, **characterized in that** the encoding of said information comprises one of the following steps:
(a) piercing said further resonant oscillating circuit (3) in at least one region of the opposed conductor tracks (4; 5) using a pin-shaped stylus (6) short-circuiting said further resonant oscillating circuit (3); or
(b) interrupting the flow of current through one of the two conductor tracks (4; 5) of said further resonant oscillating circuit (3); or
(c) increasing the length of the conductor tracks (4; 5) of said further resonant oscillating circuit (3); or
(d) adding an open oscillating circuit (15) to said further resonant oscillating circuit (3); or
(e) connecting an additional conductor track segment (16) to one of said wound conductor tracks (4; 5) and arranging it such as to be opposite to a conductor track segment of said other wound conductor track; or
(f) connecting said further resonant oscillating circuit (3) to an additional coil (17) acting as an antenna for said further resonant oscillating circuit (3).

3. The method as claimed in 2 wherein step (a) comprises short-circuiting said further resonant oscillating circuit (3) in a region in which the two conductor tracks (4; 5) are opposite to one another by means of a pressing tool (7) in such fashion that the conductor track (4) on top of the dielectric substrate (14) is pressed against the conductor track (5) on the underside of the dielectric substrate (14).

4. The method as claimed in claim 2 wherein step (a) comprises short-circuiting the further resonant oscillating circuit (3) in a region in which the two conductor tracks (4; 5) are opposite to one another by means of an electric arc discharge through the dielectric substrate (14).

5. The method as claimed in claim 4 wherein arc discharging comprises generating a strong energy pulse in the region of a resonant frequency of said further resonant oscillating circuit (3).

6. The method as claimed in claim 2 wherein step (b) comprises disconnecting the conductor track (9) by means of a cutting device (10).

7. The method as claimed in claim 2 wherein step (b) comprises inserting a fuse into the conductor track (4; 5), said fuse melting and vaporizing in the presence of a sufficiently high flow of current through the conductor track, causing the conductor track to be disconnected.

8. The method as claimed in any one of the claims 2 to 7 wherein a resonant frequency (RF) of said further resonant oscillating circuit (3) lies outside a resonant frequency (RF) of the resonant oscillating circuit (2) for electronic article surveillance.

9. The method as claimed in any one of the claims 2 to 8 wherein said further resonant oscillating circuit (3) or further resonant oscillating circuits (3) used for identification of merchandise is or are located in the internal region of the resonant oscillating circuit (2) for electronic article surveillance, said internal region being bounded by inner conductor tracks of the resonant oscillating circuit (2) for electronic article surveillance.

## Revendications

1. Elément universel de protection pour protéger des articles contre le vol, comprenant au moins un circuit oscillant électromagnétique (2) disposé sur une couche porteuse (14) diélectrique et excité dans le champ de balayage d'un dispositif de monitorage d'articles pour émettre un signal caractéristique, ce dernier déclenchant une alarme par la suite, au moins un circuit oscillant électromagnétique (3) supplémentaire étant prévu sur la couche porteuse (14) diélectrique, comportant des informations spécifiques codées portant sur l'article en question,
**caractérisé en ce que** la structure du circuit oscillant supplémentaire (3) est prévue telle que celui-ci comprend, de part et d'autre de la couche porteuse diélectrique (14), deux tracés (4; 5) agencés au moins en partie de façon chevauchante.

2. Procédé de fabrication d'un élément universel de protection selon la revendication 1, **caractérisé en ce que** l'information est codée grâce à l'une des étapes suivantes:
a) le circuit oscillant supplémentaire (3) est percé dans au moins une partie des tracés (4; 5) disposés en vis-à-vis, à l'aide d'une goupille (6) en forme d'une aiguille afin de court-circuiter le circuit oscillant supplémentaire (3); ou
b) la continuité électrique est coupée par un des deux tracés (4; 5) du circuit oscillant supplémentaire (3); ou
c) les tracés (4; 5) du circuit oscillant supplémentaire (3) sont rallongés; ou
d) un circuit oscillant ouvert (15) est rajouté au circuit oscillant supplémentaire (3); ou
e) une portion de tracé (16) supplémentaire est reliée à l'un des tracés (4; 5) courbes en étant agencée de telle façon qu'elle se trouve en vis-à-vis d'une portion de tracé de l'autre tracé courbe; ou
f) le circuit oscillant supplémentaire (3) est relié à une bobine supplémentaire (17) servant d'antenne au circuit oscillant supplémentaire (3).

3. Procédé selon la revendication 2, **caractérisé en ce que** dans l'étape a), le circuit oscillant supplémentaire (3) est court-circuité dans une zone dans laquelle les deux tracés (4; 5) se font vis-à-vis, grâce à un outil de compression (7), de telle manière que le tracé (4) supérieure de la couche porteuse diélectrique (14) soit poussé contre le tracé (5) inférieure de la couche porteuse diélectrique (14).

4. Procédé selon la revendication 2, **caractérisé en ce que** dans l'étape a), le circuit oscillant supplémentaire (3) est court-circuité dans une zone dans laquelle les deux tracés (4; 5) se font vis-à-vis, grâce à une décharge en arc à travers la couche porteuse diélectrique (14).

5. Procédé selon la revendication 4, **caractérisé en ce que** la décharge en arc est obtenue moyennant une forte impulsion énergétique dans la plage d'une fréquence de résonance du circuit oscillant supplémentaire (3).

6. Procédé selon la revendication 2, **caractérisé en ce que** dans l'étape b), le tracé (9) est coupé à l'aide d'un dispositif de coupe (10).

7. Procédé selon la revendication 2, **caractérisé en ce que** dans l'étape b), un fusible est inséré dans le tracé (4; 5) qui fond et s'évapore lors d'un courant suffisamment élevé à travers le tracé pour couper le tracé.

8. Procédé selon l'une des revendications 2 à 7, **caractérisé en ce qu'**une fréquence de résonance (RF) dudit circuit oscillant supplémentaire (3) est prévue pour la protection électronique des artices, en dehors d'une fréquence de résonance (RF) dudit circuit oscillant (2).

9. Procédé selon l'une des revendications 2 à 8, **caractérisé en ce que** ledit circuit oscillant supplémentaire (3) ou lesdits circuits oscillants supplémentaires (3) servant à l'identification des articles sont prévus dans la zone intérieure du circuit oscillant (2) pour la protection électronique des articles, la zone intérieure étant limitée par des tracés intérieurs dudit circuit oscillant (2) pour la protection électronique des articles.
